# EUROPÄISCHE PATENTSCHRIFT

(11) **EP 2 008 936 B1**
(45) Veröffentlichungstag und Bekanntmachung des Hinweises auf die Patenterteilung: **14.03.2012**
(21) Anmeldenummer: 08010400.3
(22) Anmeldetag: 07.06.2008
(51) Int. Cl.: B65D 5/48

(54) **Kartonsteige aus einem ebenen Zuschnitt, Zuschnitt und verpacktes Lebensmittel**
Cardboard crate from a flat blank, blank and packaged foodstuffs
Cageots en carton à partir d'une section plane, section et aliment emballé

(30) Priorität: 26.06.2007 DE 202007009314 U
(43) Veröffentlichungstag der Anmeldung: 31.12.2008
(73) Patentinhaber: Smurfit Kappa Baden Packaging GmbH, 76599 Weisenbach (DE)
(72) Erfinder: Resch, Peter, 76596 Forbach (DE)
(74) Vertreter: Witte, Weller & Partner

(56) Entgegenhaltungen:
- DE-U1- 9 410 009
- US-B1- 6 935 505

## Beschreibung

Die Erfindung betrifft eine Kartonsteige aus einem ebenen Zuschnitt, mit einer Bodenplatte und mit von der Bodenplatte abstehenden Stirnseitenwänden, wobei die Bodenplatte mit Abstand von mindestens einer die Bodenplatte bogenförmig überspannenden Gitterplatte überdeckt ist, die Öffnungen zur Aufnahme von Artikeln aufweist.

Die Erfindung betrifft ferner einen Zuschnitt für eine derartige Kartonsteige.

Eine Kartonsteige und ein Zuschnitt der vorstehend genannten Art sind aus den Dokumenten US 6 019 224 A und US 6 935 505 B1 bekannt.

Die Erfindung betrifft schließlich ein verpacktes Lebensmittel, bei dem das Lebensmittel als Inhalt in einem Becher aufgenommen ist, wobei die Becher in einer Kartonverpackung aufgenommen sind, die aus einem ebenen Zuschnitt besteht, und der Zuschnitt eine Bodenplatte aufweist und von der Bodenplatte abstehende Stirnseitenwände, wobei die Bodenplatte mit Abstand von mindestens einer Gitterplatte überdeckt ist, die Öffnungen zur Aufnahme von Artikeln aufweist, insbesondere eine Mehrzahl von Bechern ein Gebinde bildet, wobei die Becher in einem vorbestimmten Raster in einem Unterteil ausgebildet und die Becher gemeinsam mittels einer auf dem Unterteil aufliegenden Siegelplatte verschlossen sind.

Ein verpacktes Lebensmittel der vorstehend genannten Art ist bekannt.

Kartonsteigen werden unter anderem verwendet, um in Bechern abgepackte Milchspeisen, wie Joghurts, Puddings und dgl., zu transportieren und in einem Verkaufsregal eines Lebensmittelgeschäfts bereitzustellen.

Zum Verpacken derartiger Lebensmittel wird häufig das so genannte Form-Fill-Seal Verfahren verwendet. Dabei werden zunächst aus einer thermoplastischen Kunststoffplatte oder -folie durch Tiefziehen oder dgl. Einzelbecher oder ein rechteckiggitterförmiges Raster von Becherkörpern in der Platte erzeugt, beispielsweise von 2 x 2 oder 2 x 4 Becherkörpern. Diese Einzelbecher oder Becherkörper werden in der selben Anlage dann befüllt und das Ganze dann mittels einer Siegelplatte durch Verschweißen oder dgl. verschlossen. Das Gebilde aus den in der Platte ausgeformten und befüllten Becherkörpern und der Siegelplatte stellt ein handhabbares Gebinde dar.

Damit der Verbraucher das jeweilige Produkt und dessen Hersteller vor dem Kauf identifizieren kann, werden die Becher seitlich und/oder die Siegelplatte oben mit einem entsprechenden Aufdruck versehen. Die Gebinde müssen dann natürlich in der Steige im Verkaufsregal derart präsentiert werden, dass der Verbraucher diesen Aufdruck erkennen kann.

Bei einer ersten Art bekannter Kartonsteigen bestehen diese lediglich aus einem Trog mit einer rechteckigen Bodenplatte, zwei geraden Seitenwänden und zwei geraden Stirnseitenwänden. Die Wände sind höher als die darin aufzunehmenden, beispielsweise vier oder sechs Gebinde. Die Kartonsteige ist nach oben offen. Die Siegelplatten der Gebinde bilden dabei eine obere Abschlussebene der Steige. Die unmittelbar sichtbare Verbraucherinformation beschränkt sich in diesem Fall auf den Aufdruck auf den Siegelplatten.

Diese bekannte Kartonsteige hat den Nachteil, dass sie, insbesondere im nur teilweise befüllten Zustand, aufgrund der trogartigen Bauweise relativ labil ist. Ferner ist eine Entnahme einzelner Gebinde aus einer noch vollen Kartonsteige umständlich. Weiterhin ist die Verbraucherinformationen auf den oberen Aufdruck beschränkt, der dann bei Verkaufsregalen mit sehr flachen Fächern von vorne nur schwer erkennbar ist. Schließlich lastet beim Stapeln derartiger Kartonsteigen das gesamte Gewicht der oberen Lagen des Stapels unmittelbar auf den Bechern der unteren Lagen, so dass die Kartonsteigen nur in einer begrenzten Zahl von Lagen gestapelt werden können.

Eine zweite Art bekannter Kartonsteigen weist eine rechteckige Bodenplatte, eine dazu parallele, ebene Gitterplatte im Abstand von der Bodenplatte, zwei gerade Seitenwände und zwei gerade Stirnseitenwände auf, die an ihren oberen Rändern mit der Gitterplatte verbunden sind. Die Wände sind nur etwa halb so hoch wie die darin aufzunehmenden Gebinde. Die Becher der Gebinde werden in Öffnungen der Gitterplatten eingesetzt und ragen nach oben über die Gitterplatte hinaus.

Diese bekannten Kartonsteigen haben im Vergleich zu der oben genannten ersten Art bekannter Kartonsteigen den Vorteil, dass die Becher seitlich teilweise sichtbar sind, so dass ein Verbraucher einen dort aufgedruckten Hinweis erkennen kann. Andererseits sind auch diese Kartonsteigen immer noch relativ labil, weil sich der quaderförmige Körper leicht verwindet. Ferner sind auch diese Steigen aus den oben genannten Gründen nur begrenzt stapelbar.

Die aus den eingangs genannten Dokumenten US 6 019 224 A und US 6 935 505 B1 bekannten Kartonsteigen dienen zur Aufnahme einzelner Teigtaschen (Tacos). Sie weisen eine Bodenplatte sowie eine die Bodenplatte bogenförmig überspannende Gitterplatte auf. In die Gitterplatte sind längliche Schlitze eingebracht, die sich im Wesentlichen über die gesamte Bogenlänge erstrecken. Die Bogenform dient dabei lediglich der besseren Seitenhaltung der in sich völlig instabilen Teigtaschen. Diese bekannten Kartonsteigen haben damit bei weitem nicht die Stabilität, wie sie zur sicheren Aufnahme von Bechergebinden der oben geschilderten Art notwendig ist, insbesondere wenn diese beim Transport, beim Stapeln und beim Handhaben ruckartig bewegt und mechanisch belastet werden.

Der Erfindung liegt daher die Aufgabe zugrunde, eine Kartonsteige, einen Zuschnitt sowie ein verpacktes Lebensmittel der eingangs genannten Art dahingehend weiterzubilden, dass diese Nachteile vermieden werden. Insbesondere soll eine Kartonsteige zur Verfügung gestellt werden, bei der die Becher seitlich sichtbar sind, und die gleichwohl so stabil ist, dass sie in vielen Lagen stapelbar ist.

Bei einer Kartonsteige sowie einem verpackten Lebensmittel der eingangs genannten Art wird diese Aufgabe erfindungsgemäß dadurch gelöst, dass die mindestens eine Gitterplatte die Bodenplatte bogenförmig überspannt.

Bei einem Zuschnitt der eingangs genannten Art wird die Aufgabe erfindungsgemäß dadurch gelöst, dass seitlich neben der Bodenplatte jeweils eine von dieser abbiegbare Gitterplatte angeordnet ist, und dass neben den Gitterplatten auf der von der Bodenplatte abgewandten Seite jeweils von dieser abbiegbare Seitenteile vorgesehen sind, derart, dass beim Aufrichten des Zuschnitts aus den Seitenteilen ein entlang, einer Längsmittelebene der Kartonverpackung verlaufender Holm entsteht, wobei beidseits des Holms jeweils die gebogene Gitterplatte vorgesehen ist, und ferner die Öffnungen zur Aufnahme von Bechern ausgebildet sind.

Die der Erfindung zugrunde liegende Aufgabe wird auf diese Weise vollkommen gelöst.

Die Bogenform der Gitterplatte in Verbindung mit dem mittig angeordneten Holm erbringt nämlich eine erhebliche Verbesserung der Stabilität, so dass ein Verwinden der Kartonsteige weitgehend vermieden und ein Stapeln in weit mehr Lagen möglich ist, als dies bei herkömmlichen Kartonsteigen der Fall ist.

Die Erfindung hat ferner den Vorteil, dass im Bereich der Längsmittelebene, wo sich die beiden Gitterplatten treffen, der Holm zum Versteifen untergebracht werden kann, beispielsweise in Form einer zweilagigen Klebverbindung beider Gitterplatten.

Die Erfindung hat weiterhin den Vorteil, dass in Gestalt des Holms, also insbesondere eines Hohlprofils, ein Versteifungselement und/oder Tragelement bereitgestellt wird, das die Stabilität und/oder die Stapelbarkeit der Kartonsteige erhöht. Wenn der Holm die selbe Höhe aufweist wie die in der Kartonsteige aufzunehmenden Gebinde, dann wird die Stapelbarkeit der Kartonsteige erheblich erhöht, weil das Gewicht der oberen Lagen auch von dem Holm in die Bodenplatte und damit in die unteren Lagen abgetragen wird.

Bei einem bevorzugten Ausführungsbeispiel der Erfindung ist die mindestens eine Gitterplatte entlang einer Längsseite der Kartonverpackung von der Bodenplatte umgefaltet.

Diese Maßnahme hat den Vorteil, dass die Kartonsteige in einfacher Weise aus einem ebenen Zuschnitt herstellbar ist und ebenso einfach aufgerichtet werden kann.

Bei einer weiteren bevorzugten Ausführungsform weist die mindestens eine Gitterplatte entlang einer Längsmittelebene der Kartonverpackung ihren maximalen Abstand von der Bodenplatte auf.

Diese Maßnahme hat den Vorteil, dass ein symmetrisches Gebilde entsteht, bei dem die am Rand stehenden Gebinde am besten von der Seite betrachtet werden können.

Eine gute Wirkung wird erzielt, wenn die mindestens eine Gitterplatte zumindest näherungsweise die Gestalt eines Kreiszylindermantelbogens aufweist.

Diese Maßnahme hat den Vorteil, dass eine stabile dreidimensionale Form bereitgestellt wird, die in einfacher Weise aus einem ebenen Zuschnitt herstellbar ist.

Ferner ist bevorzugt, wenn der Holm durch Falten von seitlichen, im Wesentlichen streifenförmigen Fortsätzen der Gitterplatten gebildet ist.

Diese Maßnahme hat den Vorteil, dass sowohl die Gitterplatten als auch der Holm in einfacher Weise aus einem ebenen Zuschnitt herstellbar und aufrichtbar sind.

In diesem Fall enden die Gitterplatten bevorzugt in einer vorbestimmten Höhe an dem Holm.

Diese Maßnahme hat den Vorteil, dass die Bogenform und der Abstand der Gitterplatten von der Bodenplatte definiert einstellbar sind.

Die vorbestimmte Höhe ist vorzugsweise etwa die Hälfte der Höhe des Holms.

Eine gute Wirkung wird ferner erzielt, wenn der Holm mittels aus der Bodenplatte herausgefalteten Klebelaschen mit der Bodenplatte insbesondere stoffschlüssig verbunden ist.

Diese Maßnahme hat den Vorteil, dass der Zusammenhalt von Holm und Bodenplatte weiter verbessert wird, wobei dies im Hinblick auf die Herstellung und das Aufrichten mit einfachen Maßnahmen möglich ist.

Bei einer Gruppe von Ausführungsbeispielen, die auch in Alleinstellung verwendet werden können, sind Stützlaschen vorgesehen, die die Bodenplatte mit der mindestens einen Gitterplatte verbinden und nach oben über die mindestens eine Gitterplatte vorstehen.

Diese Maßnahme hat den Vorteil, dass eine weitere wesentliche Steigerung der Stabilität der Kartonsteige hinsichtlich der Stapelbarkeit erzielt wird, weil die Last der oberen Lagen eines Stapels auch auf die Stützlaschen und von diesen auf die Bodenplatte und die unteren Lagen abgetragen wird.

Wie bereits erwähnt, ist es ferner für eine Erhöhung der Stapelbarkeit bevorzugt, wenn entlang einer Längsmittelebene der Kartonverpackung ein Holm vorgesehen ist, und dass die Stützlaschen die selbe Höhe wie der Holm aufweisen.

Weiterhin ist in diesem Fall zweckmäßig, wenn die Stützlaschen durch Umfalten von Abschnitten der Gitterplatten gebildet sind.

Diese Maßnahme hat den Vorteil, dass die Stützlaschen in besonders einfacher Weise aus dem ebenen Zuschnitt hergestellt und ebenso einfach aufgerichtet werden können.

Auch hier wird eine weitere Verbesserung des Zusammenhalts und damit der Stabilität erzielt, wenn die Stützlaschen mittels aus der Bodenplatte herausgefalteten Klebelaschen mit der Bodenplatte insbesondere stoffschlüssig verbunden sind.

Bei einem weiteren bevorzugten Ausführungsbeispiel der Erfindung, das auch in Alleinstellung verwendbar ist, sind im Stirnseitenbereich der Bodenplatte aus der Bodenplatte heraus faltbare Klebelaschen ausgebildet und insbesondere stoffschlüssig mit den Stirnseitenwänden und/oder mit der mindestens einen Gitterplatte verbunden.

Diese Maßnahme hat ebenfalls den Vorteil, durch Verbesserung des Zusammenhalts die Stabilität zu erhöhen, ohne dass durch die genannten Maßnahmen die Herstellung aus einem ebenen Zuschnitt oder das Aufrichten beeinträchtigt würde.

Weitere Vorteile ergeben sich aus der Beschreibung und der beigefügten Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Figur 1:: eine perspektivische Ansicht von schräg oben eines Ausführungsbeispiels einer erfindungsgemäßen Kartonsteige;
- Figur 2:: eine perspektivische Ansicht von schräg unten der Kartonsteige von Figur 1;
- Figur 3:: einen ebenen Zuschnitt, wie er für die Herstellung der Kartonsteige gemäß Figur 1 und 2 verwendet werden kann;
- Figur 4:: einen Schnitt durch die Kartonsteige gemäß den Figuren 1 bis 3 entlang der Linie IV-IV von Figur 1 und 3; und
- Figur 5:: eine perspektivische Ansicht eines Gebindes, die von der Kartonsteige gemäß den Figuren 1 bis 4 aufgenommen werden kann.

In den Figuren 1, 2 und 4 bezeichnet 10 als Ganzes ein Ausführungsbeispiel einer erfindungsgemäßen Kartonsteige. Die Kartonsteige 10 besteht aus einem ebenen Zuschnitt 12, der in Figur 3 dargestellt ist, und dient zur Aufnahme von Einzelbechern oder von Gebinden 13, wie sie Figur 5 zeigt.

In der Darstellung des Zuschnitts 12 in Figur 3 sind geprägte Linien durchgezogen (-------), perforierte Linien gestrichelt (- - - -), durchgestanzte Linien gestricheltgekreuzt (-x-x-x-x-) und halb durchgestanzte Linien gestrichelt-gestrichelt (-|-|-|-) dargestellt.

Die Kartonsteige 10 weist in der Darstellung von Figur 1 eine ebene, rechteckförmige Bodenplatte 14, eine vordere Stirnseitenwand 16 mit bogenförmiger Oberseite 17, eine hintere Stirnseitenwand 18 mit bogenförmiger Oberseite 19 sowie eine linke obere Gitterplatte 22 und eine rechte obere Gitterplatte 24 auf. Die Kartonsteige 10 ist zu einer bei 25 angedeuteten Längsmittelebene im Wesentlichen klappsymmetrisch ausgebildet. Zwischen den Gitterplatten 22 und 24 erstreckt sich entlang der Längsmittelebene 25 ein Holm 26, also ein zur Verstärkung dienendes Element, insbesondere ein Hohlprofil. Der Holm 26 hat eine Höhe H (Figur 4), die gleich der Höhe der in die Kartonsteige 10 eingesetzten Gebinde 13 ist, so dass die befüllten Kartonsteigen 10 eine einheitliche Oberfläche haben und somit sicher gestapelt werden können, weil der Holm 26 einen Teil der Last der oberen Lagen eines Stapels abträgt.

Die Gitterplatten 22 und 24 sind symmetrisch zur Längs- und zur Querachse der Kartonsteige mit (im dargestellten Ausführungsbeispiel) vierundzwanzig Öffnungen zur Aufnahme von Gebinden 13 versehen.

Vier erste Öffnungen 30 befinden sich in den Ecken der Kartonsteige und sind im Wesentlichen kreisrund. Vier zweite Öffnungen 32 befinden sich zwischen den ersten Öffnungen 30 und dem Holm 26. Sie sind ebenfalls im Wesentlichen kreisrund, sind aber zum Holm 26 hin offen. Acht dritte Öffnungen 34 befinden sich je zu viert längs des Holms 26 zwischen den zweiten Öffnungen 32. Sie sind ebenfalls im Wesentlichen kreisrund, sind jedoch sowohl zum Holm 26 als auch nach außen hin offen. Schließlich sind noch acht vierte Öffnungen 36 vorgesehen, die sich je zu viert seitlich neben den dritten Öffnungen 34 befinden. Sie sind zur Außenseite der Kartonsteige 10 hin halbkreisförmig und zu den dritten Öffnungen 34 hin rechteckig.

Die jeweilige Form der zweiten, dritten und vierten Öffnungen 32, 34, 36 ergibt sich aus der speziellen Ausbildung des Zuschnitts 12 und den darin enthaltenen Elementen, wie noch erläutert werden wird.

Es versteht sich an dieser Stelle, dass das in den Figuren dargestellte Ausführungsbeispiel nur eine von zahlreichen Möglichkeiten illustriert. So kann die Zahl und Form der Öffnungen, das verwendete Raster der Öffnungen, die Form der Bodenplatte und der Wände usw. in weiten Grenzen variieren, ohne dass dies den Rahmen der Erfindung einschränkt.

Zwischen den dritten und vierten Öffnungen 34, 36 sind insgesamt acht Stützlaschen 38 vorgesehen. Die Stützlaschen 38 werden im Zuschnitt 12 durch eine gerade, durchgestanzte Linie 40, eine gerade, halbgestanzte Linie 42 sowie einen herausgestanzten Bereich 43 gebildet, dessen dem Holm 26 zugewandte Seite halbkreisförmig und dessen vom Holm 26 abgewandte Seite rechteckförmig ist. Beim Aufrichten der Kartonsteige 10 werden die Stützlaschen 38 aus der Zeichenebene der Figur 3 um die halbgestanzte Linie 42 herum aus dem Zuschnitt 12 herausgefaltet.

Komplementär zu jeder Stützlasche 38 befindet sich in der Bodenplatte 14 eine im Wesentlichen rechteckförmige Klebelasche 44, die durch eine bogenförmige, durchgestanzte Linie 46 und eine gerade, halbgestanzte Linie 48 gebildet wird. Beim Aufrichten der Kartonsteige 10 werden die Klebelaschen 44 aus der Zeichenebene der Figur 3 um die halbgestanzte Linie 48 herum aus dem Zuschnitt 12 herausgefaltet.

Wenn nun die beiden Gitterplatten 22 und 24 um zur Längsmittelebene 25 parallele Prägelinien 49 herum über die Bodenplatte 14 gefaltet werden, dann liegen die Klebelaschen 44 an den unteren Enden der Stützlaschen 38 an und werden dort mit diesen verklebt (Figur 4). Die Stützlaschen 38 sind derart dimensioniert, dass sie im aufgerichteten Zustand der Kartonsteige genau so hoch (Höhe H) sind wie der Holm 26.

Wenn in diesem Zusammenhang im Rahmen der vorliegenden Anmeldung von "verkleben" oder von "stoffschlüssiger Verbindung" die Rede ist, so ist auch dies nur beispielhaft zu verstehen. Die jeweils betroffenen Elemente können natürlich auch anderweitig miteinander verbunden werden, beispielsweise durch Klammern oder dgl.

Entlang der Längsmittelebene 25 der Kartonsteige 10 sind unterhalb des Holms 26 in der Bodenplatte 14 zwei langgestreckte, schmale Paare von im Wesentlichen rechteckförmigen Klebelaschen 50, 52 vorgesehen, die in dem Zuschnitt 12 durch eine gerade, durchgestanzte Linie 54 in der Längsmittelebene 25 sowie zwei dazu parallele, gerade, und halbgestanzte Linien 60, 62 und endseitige gerade, durchgestanzte Linien 56, 58 gebildet werden.

Der Holm 26 selbst weist ein rechtes Holmteil 64 mit einem Oberteil 65 und einem Seitenteil 66 auf, wobei das Seitenteil 66 über eine gerade, halbgestanzte Linie 67 an das Seitenteil 65 grenzt. Entsprechend weist der Holm 26 auf der symmetrisch gegenüberliegenden Seite ein linkes Holmteil 70 mit einem Oberteil 71 und einem Seitenteil 72 auf, wobei das Seitenteil 72 über eine gerade, halbgestanzte Linie 73 an das Seitenteil 65 grenzt.

Im Bereich der Seitenteile 66 und 72 ist der Zuschnitt 12 mit gebogenen, durchgestanzten Linien 69 versehen, die zusammen mit ausgestanzten Bereichen 75a und 75b die dritten Öffnungen 34 bzw. die zweiten Öffnungen 32 bilden.

Wenn die Gitterplatten 22 und 24 in der bereits beschriebenen Weise um die Prägelinien 49 herumgefaltet werden, dann werden auch die Seitenteile 66 und 72 um die durch die perforierten Linien 68 definierte Linie sowie die Oberteile 65 und 71 um die Linie 67 bzw. 73 jeweils um etwa 90° umgefaltet, bis sich der im Querschnitt trapezförmige Holm 26 ausbildet (Figur 4). Wenn nun noch die Klebelaschen 50 und 52 um etwa 90° aus der Bodenplatte 14 hochgefaltet werden, legen sich diese an die Seitenteile 66 und 72 an und können mit diesen verklebt werden.

Weiterhin sind im Bodenteil 14 noch insgesamt vier Klebelaschen 76 vorgesehen. Die Klebelaschen 76 befinden sich paarweise am schmalen Rand der Bodenplatte 14 im Übergang zu den Stirnseitenwänden 16 und 18. Die Klebelaschen 76 bestehen jeweils aus einem ersten Laschenteil 77 und einem zweiten Laschenteil 78, die gemeinsam von einer bogenförmigen, durchgestanzten Linie 79 umschrieben werden. Eine gerade, geprägte Linie 80 trennt den ersten Laschenteil 77 vom zweiten Laschenteil, und eine gerade, geprägte Linie 81 trennt den zweiten Laschenteil 78 von der angrenzenden Stirnseitenwand 16.

Beim Aufrichten der Kartonsteige 10 wird der zweite Laschenteil 78 um 90° nach oben gefaltet und mit der angrenzenden Stirnseitenwand verklebt, wie in Figur 3 mit 78' an der dort rechten Stirnseitenwand 18 angedeutet. Der erste Laschenteil 77 wird um 90° von dem zweiten Laschenteil 78 weggefaltet und von unten an die angrenzende Gitterplatte geklebt, wie in Figur 3 bei 78' angedeutet.

Durch diese Verklebungen mit den Laschen 44, 50 und 52 bzw. den Laschenteilen 77, 78 wird einerseits eine hohe Stabilität der Kartonsteige erreicht und andererseits zusammen mit der Anordnung und Dimensionierung der diversen Linien im Zuschnitt 12 die Bogenform der Gitterplatten 22, 24 definiert, die am Rand im Bereich der Prägelinien 49 mit der Höhe Null beginnt und in einer Höhe h an dem Holm 26 endet. Näherungsweise ist diese Bogenform ein Kreiszylindermantelbogen mit einem Radius R. Der Radius R liegt vorzugsweise in der Größenordnung der Länge der Kartonsteige 10. Die Bogenform der Gitterplatten 22 und 24 entspricht vorzugsweise im Wesentlichen der Bogenform der Oberseiten 17 und 19 der stirnseitig an die Gitterplatten 22 und 24 angrenzenden Stirnseitenwände 16 und 18.

Figur 5 zeigt das Gebinde 13. Dieses weist in einem Unterteil 91 eine Mehrzahl von üblicherweise kreiskegelstumpfförmigen Bechern 92a bis 92d auf, die in einem vorgegebenen Raster angeordnet sind, im dargestellten Beispiel in einem rechteckigen Raster mit 2 x 2 = 4 Bechern. Es versteht sich, dass die Anzahl der Becher pro Gebinde 13, die Form der Becher sowie die Rasterform hier nur als eines von vielen möglichen Beispielen dargestellt ist.

Das Gebinde 13 ist als so genannte Form-Fill-Seal Verpackung ausgeführt. Darunter versteht der Fachmann eine Verpackung, bei der in einer Maschine zunächst aus einer ebenen, typischerweise rechteckförmigen und thermoplastischen Platte die Becher 92a bis 92d in dem vorgegebenen Raster durch Tiefziehen, Blasen oder dgl. als das Unterteil 92 ausgeformt ("form"), dann die ausgeformten Becher 92a bis 92d mit einem Inhalt, typischerweise einer Milchspeise, befüllt ("fill") und schließlich die befüllten Becher 92a bis 92d mit einer Siegelplatte 93 verschlossen ("seal") werden. In einem weiteren Arbeitsgang werden dann noch Perforationslinien 94 zwischen den Bechern 92a bis 92d erzeugt, damit der Verbraucher sich einzelne Becher von dem Gebinde 13 abbrechen kann.

Im dargestellten Ausführungsbeispiel werden in die Kartonsteige 10 mit ihren vierundzwanzig Löchern insgesamt vierundzwanzig Becher oder sechs Gebinde 13 eingesetzt, jeweils drei nebeneinander in jede Gitterplatte 22, und 24. Durch die flache Bogenform der Gitterplatten 22 und 24 ragen die Becher 92a bis 92d zum Teil nach oben aus der Kartonsteige 10 heraus, so dass ein Käufer die Becher 92a bis 92d mit ihrem Aufdruck erkennen kann.

Wie man deutlich aus Figur 4 erkennen kann, ist durch die Dimensionierung der Höhe H sowohl für den Holm 26 als auch für die Stützlaschen 38 sichergestellt, dass eine ebene Oberfläche der befüllten Kartonsteige 10 entsteht, so dass diese einfach und sicher gestapelt werden kann.

Bei einem praktischen Ausführungsbeispiel ist die Kartonsteige 39 cm lang, 25 cm breit und 4 cm hoch (Höhe H). Die bogenförmigen Gitterplatten 22 und 24 enden in einer Höhe von 2,5 cm (Höhe h) am Holm 16. Der Radius R beträgt ca. 40 cm. Es versteht sich jedoch, dass diese Zahlenangaben nur als Beispiel zu verstehen sind.

## Patentansprüche

1. Kartonsteige aus einem ebenen Zuschnitt (12), mit einer Bodenplatte (14) und mit von der Bodenplatte (14) abstehenden Stirnseitenwänden (16, 18), wobei die Bodenplatte (14) mit Abstand (h) von zwei die Bodenplatte (14) bogenförmlg überspannenden Gitterplatten (22. 24) überdeckt ist, die Öffnungen (30, 32, 34, 36) zur Aufnahme von Artikeln aufweisen, wobei entlang einer Längsmittelebene (25) der Kartonsteige ein Holm (26) vorgesehen ist, beidseits des Holms (26) jeweils eine der beiden gebogenen Gitterplatten (22, 24) angeordnet ist, und die Öffnungen (30, 32, 34, 36) zur Aufnahme von Bechern (92a bis 92d) ausgebildet sind.

2. Kartonsteige nach Anspruch 1, **dadurch gekennzeichnet, dass** der Holm (26) ein Hohlprofil mit im Wesentlichen trapezförmigem Querschnitt ist

3. Kartonsteige nach Anspruch 1 oder 2, **dadurch gekennzeichnet, dass** der Holm (26) durch Falten von seitlichen, im Wesentlichen streifenförmigen Fortsätzen (65, 66, 71, 72) der Gitterplatten (22, 24) gebildet ist.

4. Kartonsteige nach Anspruch 3, **dadurch gekennzeichnet, dass** die Gitterplatten (22, 24) in einer vorbestimmten Höhe (h) an dem Holm (26) enden.

5. Kartonsteige nach Anspruch 3, **dadurch gekennzeichnet, dass** die vorbestimmte Höhe (h) etwa die Hälfte der Höhe (H) des Holms (26) ist.

6. Kartonsteige nach einem oder mehreren der Ansprüche 1 bis 5, **dadurch gekennzeichnet, dass** der Holm (26) mittels aus der Bodenplatte (16) herausgefalteten Klebelaschen (50, 52) mit der Bodenplatte (16) stoffschlüssig verbunden ist.

7. Kartousteige, nach einem oder mehreren der Ansprüche 1 bis 6, **dadurch gekennzeichnet, dass** Stützlaschen (38) vorgesehen sind, die die Bodenplatte (14) mit der mindestens einen Gitterplatte (22, 24) verbinden und nach oben über die mindestens eine Gitterplatte (22, 24) vorstehen.

8. Kartonsteige nach Anspruch 7, **dadurch gekennzeichnet, dass** entlang einer Längsmittelebene (25) der Kartonverpackung der Holm (26) vorgesehen ist und dass die Stützlaschen (38) dieselbe Höhe (H) wie der Holm (26) aufweisen.

9. Kartonverpackung nach Anspruch 7 oder 8, **dadurch gekennzeichnet, dass** beidseits einer Längsmittelebene (25) der Kartonverpackung (10) die zwei gebogenen Gitterplatten (22, 24) vorgesehen sind, und dass die Stützlaschen (38) durch Umfalten von Abschnitten der Gitterplatten (22, 24) gebildet sind.

10. Kartonsteige nach einem oder mehreren der Ansprüche 7 bis 9, **dadurch gekennzeichnet, dass** die Stützlaschen (38) mittels aus der Bodenplatte (16) herausgefalteter Klebelaschen (44) mit der Bodenplatte (16) stoffschlüssig verbunden sind.

11. Kartonsteige, nach einem oder mehreren der Ansprüche 1 bis 10, **dadurch gekennzeichnet, dass** im Stirnseitenbereich der Bodenplatte aus der Bodenplatte (14) heraus faltbare (14) Klebelaschen (76) ausgebildet und stoffschlüssig mit den Stirnseitenwänden (16, 18) verbunden (78') sind.

12. Kartonsteige, nach einem oder mehreren der Ansprüche 1 bis 10, **dadurch gekennzeichnet, dass** im Stirnseitenbereich der Bodenplatte aus der Bodenplatte (14) heraus faltbare (14) Klebelaschen (76) ausgebildet und Stoffschlüssig mit der mindestens einen Gitterplatte (22, 24) verbunden (77') sind.

13. Kartonsteige, nach einem oder mehreren der Ansprüche 1 bis 10, **dadurch gekennzeichnet, dass** im Stirnseitenbereich der Bodenplatte aus der Bodenplatte (14) heraus faltbare (14) Klebelaschen (76) ausgebildet und stoffschlüssig mit den Stirnseitenwänden (16, 18) und mit der mindestens einen Gitterplatte (22, 24) verbunden (78') sind.

14. Zuschnitt für eine Kartonsteige (10) mit einer Bodenplatte (14) und mit von der Bodenplatte (14) abstehenden Stirnseitenwänden (16, 18), wobei die Bodenplatte (14) mit Abstand (h) von zwei die Bodenplatte (14) bogenförmig überspannenden Gitterplatten (22, 24) überdeckt ist, die Öffnungen (30, 32, 34, 36) zur Aufnahme von Artikeln aufweisen, wobei seitlich neben der Bodenplatte (14) von dieser abbiegbar jeweils eine der beiden Gitterplatten (22, 24) angeordnet ist, und dass neben den Gitterplatten (22, 24) auf der von der Bodenplatte (14) abgewandten Seite jeweils von dieser abbiegbare Seitenteile (66, 72) vorgesehen sind, derart, dass beim Aufrichten des Zuschnitts aus den Seitenteilen (66, 72) ein Holm (26) entsteht, wobei beidseits des Holms (26) jeweils die gebogene Gitterplatten (22, 24) vorgesehen ist, und ferner die Öffnungen (30, 32, 34, 36) zur Aufnahme von Bechern (92a bis 92d) ausgebildet sind.

15. Verpacktes Lebensmittel, bei dem das Lebensmittel als Inhalt in einem Becher (92a bis 92d) aufgenommen ist, wobei die Becher (92a bis 92d) in einer Kartonsteige (10) aufgenommen sind, die aus einem ebenen Zuschnitt (12) besteht, und der Zuschnitt (12) eine Bodenplatte (14) aufweist und von der Bodenplatte (14) abstehende Stirnseitenwände (16, 18), wobei die Bodenplatte (14) mit Abstand (h) von zwei Gitterplatten (22, 24) überdeckt ist, die Öffnungen (30, 32, 34, 36) zur Aufnahme von Artikeln aufweist, insbesondere eine Mehrzahl von Bechern (92a bis 92d) ein Gebinde (13) bildet, wobei die Becher (92a bis 92d) in einem vorbestimmten Raster in einem Unterteil (91) ausgebildet und die Becher (92a bis 92d) gemeinsam mittels einer auf dem Unterteil (91) aufliegenden Siegelplatte (93) verschlossen sind, wobei die beiden Gitterplatten (22, 24) die Bodenplatte (14) bogenförmig überspannen, ein Holm (26) vorgesehen ist, und beidseits des Holms (26) jeweils eine der beiden gebogenen Gitterplatte (22, 24) vorgesehen ist.

## Claims

1. Cardboard tray made of a planar blank (12), having a bottom panel (14) and having end side walls (16, 18) protruding from the bottom panel (14), wherein the bottom panel (14) is overlaid at a distance (h) by two grid panels (22, 24), which span the bottom panel (14) in an arcuate manner and have openings (30, 32, 34, 36) for accommodating articles, wherein a member (26) is provided, in each case one of the two curved grid panels (22, 24) is arranged on both sides of the member (26), and the openings (30, 32, 34, 36) are designed to accommodate cups (92a to 92d).

2. Cardboard tray according to Claim 1, **characterized in that** the member (26) is a hollow profile having a substantially trapezoidal cross section.

3. Cardboard tray according to Claim 1 or 2, **characterized in that** the member (26) is formed by folding lateral, substantially strip-like extensions (65, 66, 71, 72) of the grid panels (22, 24).

4. Cardboard tray according to Claim 3, **characterized in that** the grid panels (22, 24) end at a predetermined height (h) at the member (26).

5. Cardboard tray according to Claim 3, **characterized in that** the predetermined height (h) is approximately half the height (H) of the member (26).

6. Cardboard tray according to one or more of Claims 1 to 5, **characterized in that** the member (26) is cohesively joined to the bottom panel (14) by means of adhesive flaps (50, 52) folded out of the bottom panel (14).

7. Cardboard tray according to one or more of Claims 1 to 6, **characterized in that** supporting flaps (38) which connect the bottom panel (14) to the at least one grid panel (22, 24) and protrude upwards over the at least one grid panel (22, 24) are provided.

8. Cardboard tray according to Claim 7, **characterized in that** the member (26) is provided along a longitudinal mid-plane (25) of the cardboard tray, and the supporting flaps (38) are the same height (H) as the member (26).

9. Cardboard tray according to Claim 7 or 8, **characterized in that** the two curved grid panels (22, 24) are provided on both sides of a longitudinal mid-plane (25) of the cardboard tray, and **in that** the supporting flaps (38) are formed by folding portions of the grid panels (22, 24).

10. Cardboard tray according to one or more of Claims 7 to 9, **characterized in that** the supporting flaps (38) are cohesively joined to the bottom panel (14) by means of adhesive flaps (44) folded out of the bottom panel (14).

11. Cardboard tray according to one or more of Claims 1 to 10, **characterized in that** adhesive flaps (76), which can be folded (14) out of the bottom panel (14), are formed in the end side region of the bottom panel and are cohesively joined (78 to the end side walls (16, 18).

12. Cardboard tray according to one or more of Claims 1 to 10, **characterized in that** adhesive flaps (76), which can be folded (14) out of the bottom panel (14), are formed in the end side region of the bottom panel and are cohesively joined (77') to the at least one grid panel (22, 24).

13. Cardboard tray according to one or more of Claims 1 to 10, **characterized in that** adhesive flaps (76), which can be folded (14) out of the bottom panel (14), are formed in the end side region of the bottom panel and are cohesively joined (78') to the end side walls (16, 18) and to the at least one grid panel (22, 24).

14. Blank for a cardboard tray (10) having a bottom panel (14) and having end side walls (16, 18) protruding from the bottom panel (14), wherein the bottom panel (14) is overlaid at a distance (h) by two grid panels (22, 24), which span the bottom panel (14) in an arcuate manner and have openings (30, 32, 34, 36) for accommodating articles, wherein in each case one of the two grid panels (22, 24) is arranged laterally next to the bottom panel (14) such that it can be bent away from the latter, and side parts (66, 72) that can in each case be bent away from the bottom panel (14) are arranged alongside the grid panels (22, 24) on the side facing away from the bottom panel (14), such that when the blank is erected a member (26) is produced from the side parts (66, 72), wherein in each case the curved grid panels (22, 24) are provided on both sides of the member (26), and furthermore the openings (30, 32, 34, 36) are designed to accommodate cups (92a to 92d).

15. Packaged foodstuff, in which the foodstuff is accommodated as contents in a cup (92a to 92d), wherein the cups (92a to 92d) are accommodated in a cardboard tray (10) which consists of a planar blank (12), and the blank (12) has a bottom panel (14) and end side walls (16, 18) protruding from the bottom panel (14), wherein the bottom panel (14) is overlaid at a distance (h) by two grid panels (22, 24), which have openings (30, 32, 34, 36) for accommodating articles, in particular a plurality of cups (92a to 92d) forms a container (13), wherein the cups (92a to 92d) are formed in a predetermined pattern in a lower part (91) and the cups (92a to 92d) are closed jointly by means of a sealing panel (93) resting on the lower part (91), wherein the two grid panels (22, 24) span the bottom panel (14) in an arcuate manner, a member (26) is provided, and in each case one of the two curved grid panels (22, 24) is provided on both sides of the member (26).

## Revendications

1. Cageot réalisé à partir d'une section plane (12), avec une plaque de fond (14) et avec des parois frontales (16, 18) écartées par rapport à la plaque de fond (14), la plaque de fond (14) étant recouverte à une certaine distance (h) des plaques réticulées (22, 24) tendant en forme d'arc la plaque de fond (14), lesdites plaques réticulées comportant des ouvertures (30, 32, 34, 36) pour loger des articles, le cageot étant pourvu d'une barre (26), une des deux plaques réticulées (22, 24) incurvées étant respectivement disposée des deux côtés de la barre (26) et les ouvertures (30, 32, 34, 36) étant réalisées pour loger des godets (92a à 92d).

2. Cageot selon la revendication 1, **caractérisé en ce que** la barre (26) est un profilé creux présentant pour l'essentiel une section transversale trapézoïdale.

3. Cageot selon la revendication 1 ou 2, **caractérisé en ce que** la barre (26) est formée en repliant en côté les appendices (65, 66, 71, 72) pour l'essentiel en forme de bande des plaques réticulées (22, 24).

4. Cageot selon la revendication 3, **caractérisé en ce que** les plaques réticulées (22, 24) prennent fin au niveau de la barre (26) à une hauteur prédéfinie (h).

5. Cageot selon la revendication 3, **caractérisé en ce que** la hauteur prédéfinie (h) représente environ la moitié de la hauteur (H) de la barre (26).

6. Cageot selon l'une quelconque des revendications 1 à 5 ou plusieurs d'entre elles, **caractérisé en ce que** la barre (26) est reliée à la plaque de fond (16) par complémentarité de matières à l'aide de pattes de collage (50, 52) repliées hors de la plaque de fond (16).

7. Cageot selon l'une quelconque des revendications 1 à 6 ou plusieurs d'entre elles, **caractérisé en ce que** des pattes de soutien (38) sont prévues qui relient la plaque de fond (14) à l'au moins une plaque réticulée (22, 24) et ressortent vers le haut au-delà d'au moins une plaque réticulée (22, 24).

8. Cageot selon la revendication 7, **caractérisé en ce que** la barre (26) est positionnée le long d'un plan médian longitudinal (25) du cageot, et les pattes de soutien (38) présentent la même hauteur (H) que la barre (26).

9. Cageot selon la revendication 7 ou 8, **caractérisé en ce que** les deux plaques réticulées (22, 24) incurvées sont prévues des deux côtés d'un plan médian longitudinal (25) de l'emballage en carton (10) et que les pattes de soutien (38) sont formées par pliage conjoint de segments des plaques réticulées (22, 24).

10. Cageot selon l'une quelconque des revendications 7 à 9 ou plusieurs d'entre elles, **caractérisé en ce que** les pattes de soutien (38) sont reliées par complémentarité de matières à la plaque de fond (16) grâce aux pattes de collage (44) repliées hors de la plaque de fond (16).

11. Cageot selon l'une quelconque des revendications 1 à 10 ou plusieurs d'entre elles, **caractérisé en ce que** les pattes de collage (76) sont réalisées dans la zone des faces frontales de la plaque de fond repliées (14) hors de la plaque de fond (14) et reliées (78') par complémentarité de matières aux parois frontales (16, 18).

12. Cageot selon l'une quelconque des revendications 1 à 10 ou plusieurs d'entre elles, **caractérisé en ce que** les pattes de collage (76) repliées (14) hors de la plaque de fond (14) sont réalisées dans la zone des faces frontales de la plaque de fond et reliées (77') par complémentarité de matières avec l'au moins une plaque réticulée (22, 24).

13. Cageot selon l'une quelconque des revendications 1 à 10 ou plusieurs d'entre elles, **caractérisé en ce que** les pattes de collage (76) pouvant être repliées (14) hors de la plaque de fond (14) sont réalisées dans la zone des faces frontales de la plaque de fond et reliées (78') par complémentarité de matières avec les parois frontales (16, 18) et avec l'au moins une plaque réticulée (22, 24).

14. Section pour un cageot (10) doté d'une plaque de fond (14) et de parois frontales (16, 18) s'écartant de la plaque de fond (14), la plaque de fond (14) étant recouverte à une certaine distance (h) par deux plaques réticulées (22, 24) recouvrant en forme d'arc la plaque de fond (14), lesdites plaques réticulées comportant des ouvertures (30, 32, 34, 36) pour loger des articles, respectivement une des deux plaques réticulées (22, 24) étant disposée latéralement à côté de la plaque de fond (14) de façon à être fléchie par elle et des parties latérales (66, 72) pouvant être fléchies par elle étant respectivement prévues à côté des plaques réticulées (22, 24) sur le côté opposé à la plaque de fond (14), de telle sorte que lorsque les sections sont dressées hors des parties latérales (66, 72), une barre (26) ressort, des plaques réticulées (22, 24) incurvées étant respectivement prévues des deux côtés de la barre (26) et des ouvertures (30, 32, 34, 36) étant en outre réalisées pour loger les godets (92a à 92d).

15. Denrées alimentaires emballées dans lesquelles l'aliment est reçu à l'intérieur d'un godet (92a à 92d) et les godets (92a à 92d) étant reçus dans un cageot (10) se composant d'une section (12) plane et la section (12) comportant une plaque de fond (14) et des parois frontales (16, 18) s'écartant de la plaque de fond (14), la plaque de fond (14) étant recouverte à une certaine distance (h) de deux plaques réticulées (22, 24) comportant des ouvertures (30, 32, 34, 36) pour loger des articles, une pluralité de godets (92a à 92d) formant notamment un récipient (13), les godets (92a à 92d) étant réalisés dans un quadrillage prédéfini dans une partie inférieure (91) et les godets (92a à 92d) étant fermés ensemble à l'aide d'une plaque de scellement (93) reposant sur la partie inférieure (91), les deux plaques réticulées (22, 24) recouvrant la plaque de fond (14) en forme d'arc, une barre (26) étant prévue et respectivement une des deux plaques réticulées (22, 24) incurvée étant prévue des deux côtés de la barre (26).
